# EUROPÄISCHE PATENTSCHRIFT

(11) **EP 2 678 623 B1**
(45) Veröffentlichungstag und Bekanntmachung des Hinweises auf die Patenterteilung: **06.11.2019**
(21) Anmeldenummer: 12702518.7
(22) Anmeldetag: 02.02.2012
(51) Int. Cl.: F25D 21/14, F25D 23/00

(54) **KÄLTEGERÄT MIT VERDUNSTUNGSSCHALE**
REFRIGERATION APPLIANCE HAVING AN EVAPORATION TRAY
APPAREIL FRIGORIFIQUE COMPORTANT UNE COQUILLE D'ÉVAPORATION

(30) Priorität: 23.02.2011 DE 102011004591
(43) Veröffentlichungstag der Anmeldung: 01.01.2014
(73) Patentinhaber: BSH Hausgeräte GmbH, 81739 München (DE)
(72) Erfinder: KRAPP, Michael, 89564 Nattheim (DE); LAIBLE, Karl-Friedrich, 89129 Langenau (DE)
(86) Internationale Anmeldenummer: PCT/EP2012/051754
(87) Internationale Veröffentlichungsnummer: WO 2012/113632

(56) Entgegenhaltungen:
- EP-A1- 1 010 958
- EP-A2- 2 208 949
- JP-A- 6 257 934
- JP-A- H0 814 729
- JP-A- H06 313 670
- JP-A- 2001 133 129
- JP-A- 2003 269 843
- JP-U- H 064 574
- JP-U- 54 062 171
- JP-U- 58 041 475
- US-A- 4 490 990

## Beschreibung

Die vorliegende Erfindung betrifft ein Kältegerät, insbesondere ein Haushaltskältegerät, das mit einer Verdunstungsschale ausgestattet ist, um Kondenswasser zu beseitigen, das sich während des Betriebs des Kältegeräts in dessen Innerem an einem Verdampfer niederschlägt.

Eine solche Verdunstungsschale ist im Allgemeinen in einem Maschinenraum an einer Rückseite des Korpus des Kältegeräts untergebracht, um Abwärme eines ebenfalls dort platzierten Verdichters zum Verdunsten des Kondenswassers zu nutzen.

Häufig ist eine solche Verdunstungsschale auf einem Gehäuse des Verdichters montiert, um durch den unmittelbaren Kontakt die Abwärme des Verdichters effizient in die Verdunstungsschale und das darin enthaltene Wasser einzuleiten. Um den hierfür erforderlichen großflächigen engen Kontakt zum Verdichtergehäuse zu gewährleisten, muss die Verdunstungsschale präzise gefertigt und genau an die Gestalt des Verdichtergehäuses angepasst sein. Wenn in der Serienfertigung des Kältegeräts verschiedene Verdichtermodelle mit unterschiedlichen Gehäuseformen zum Einsatz kommen können, wird zu jedem Modell eine spezielle Verdunstungsschale benötigt, was den Fertigungsaufwand erheblich erhöht. Darüber hinaus ist freier Luftraum über der Verdunstungsschale erforderlich, um den Abfluss von mit Feuchtigkeit gesättigter Luft aus dem Maschinenraum zu ermöglichen. Der Platzbedarf einer solchen Verdunstungsschale ist daher beträchtlich.

Um den Platzbedarf und den Fertigungsaufwand zu verringern, ist daher bereits vorgeschlagen worden, eine Verdunstungsschale in Bodennähe des Maschinenraums, unterhalb des Verdichters zu montieren. Diese Lösung ist insbesondere dann praktikabel, wenn ein Ventilator für ausreichenden Luftaustausch zwischen dem Maschinenraum und der Umgebung und insbesondere für eine starke Luftzirkulation über dem Wasserspiegel der Verdunstungsschale sorgt. Ein Nachteil dieser Konstruktion ist jedoch, dass, da elektrische Komponenten im Maschinenraum über der Verdunstungsschale angeordnet sind, Versorgungskabel oberhalb von dieser verlaufen. Insbesondere bei einem Netzanschlusskabel besteht die Möglichkeit, dass dieses, wenn es nicht vollständig aus dem Maschinenraum herausgezogen ist, in die Verdunstungsschale hineinhängt. Dies führt zu einem Sicherheitsrisiko, sofern nicht der isolierende Mantel des Netzanschlusskabels aus einem für den dauerhaften Kontakt mit Wasser geeigneten und zugelassenen Material besteht. Derartig isolierte Kabel sind jedoch erheblich teurer als die üblicherweise für Haushaltselektrogeräte verwendeten. Um die Möglichkeit eines Eintauchens eines Versorgungskabels in die Verdunstungsschale auszuschließen, ist es geläufig, den Maschinenraum mit einer Rückwand zu verschließen. Diese behindert jedoch, auch wenn sie durchbrochen ist, beträchtlich den Luftaustausch zwischen dem Maschinenraum und der Umgebung, und ein daraus resultierender Wärmestau in dem Maschinenraum beeinträchtigt die Effizienz der Kälteerzeugung und führt daher zu erhöhtem Energieverbrauch.

Die Druckschrift JP H06 4574 U offenbart ein Kältegerät mit einer Sammelschale.

Die Druckschrift KR 2007 0107355 A offenbart ein Kältegerät mit einer Verdunstungsschale.

Die Druckschrift JP H06 313670 A zeigt ein Kältegerät mit einer Verdunstungsschale und einem spannungsführenden Kabel, das in einem Luftraum über der Verdunstungsschale platzierbar ist.

Die Druckschrift JP 2001 133129 A zeigt ein Kältegerät mit einer geschlossenen zwangsbelüfteten Verdunstungsschale. Ein Kältegerät nach dem Oberbegriff des Anspruchs 1 ist aus JP H08 14729 A bekannt.

Aufgabe der Erfindung ist, ein Kältegerät zu schaffen, bei dem die Gefahr eines Eintauchens eines spannungsführenden Kabels in eine Verdunstungsschale beseitigt ist, ohne den Luftaustausch zwischen einem Luftraum über der Verdunstungsschale und der Umgebung des Kältegerätes zu behindern.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination, eine Gefriertruhe oder ein Weinlagerschrank.

Die Aufgabe wird gelöst durch ein Kältegerät mit den Merkmalen des Anspruchs 1.

Bei einem üblichen Wechselspannungsversorgungskabel genügt ein Abstand zwischen benachbarten Gitterstreben von mehreren Zentimetern, um ein Eintauchen des Kabels in das Kondenswasser zu verhindern, auch wenn dessen Wasserspiegel nur wenige Millimeter unterhalb des Stützgitters liegt.

Einer bevorzugten Ausgestaltung zufolgen kann das Stützgitter wenigstens teilweise durch obere Kanten von in die Verdunstungsschale eintauchenden Rippen gebildet sein. Diese Rippen können sich an den Seitenwänden oder am Boden der Verdunstungsschale abstützen, sie können aber auch einteilig mit der Verdunstungsschale ausgebildet sein.

Das Stützgitter kann aber auch wenigstens teilweise durch sich über einer Wasseroberfläche der Verdunstungsschale erstreckende Stege gebildeten sein.

Ein Stützgitter, das nicht mit der Verdunstungsschale einteilig ist, kann zweckmäßigerweise an der Verdunstungsschale, insbesondere an deren Rändern, formschlüssig verankert sein. Denkbar ist aber auch eine formschlüssige Verankerung des Stützgitters an einem Träger der Verdunstungsschale, insbesondere, wenn dieser Träger gleichzeitig die Position der Verdunstungsschale festlegt.

Zweckmäßig ist ferner, wenn das Stützgitter und der Träger der Verdunstungsschale zusammenwirken, um eine Aufnahme zu begrenzen, in der die Verdunstungsschale fixiert ist.

Ein Träger der Verdunstungsschale kann zweckmäßigerweise auch zur Unterstützung eines über der Verdunstungsschale angeordneten Verdichters dienen.

Zum Unterstützen des Verdichters kann es sinnvoll sein, dass Pfosten, die die den Verdichter mit dem Träger verbinden, sich durch Durchgänge der Verdunstungsschale erstrecken. So kann der Verdichter auf einfache Weise unmittelbar über dem Wasserspiegel der Schale angebracht werden und das Wasser in der Verdunstungsschale wirksam erwärmen.

Vorzugsweise ist die Verdunstungsschale am Boden eines Maschinenraums des Kältegeräts angeordnet.

Um die Anbringung des Stützgitters und des Verdichters über der Verdunstungsschale zu erleichtern, ist es zweckmäßig, dass das Stützgitter einen randoffenen Ausschnitt aufweist, in dem der Verdichter angeordnet ist.

Zweckmäßigerweise kann das Stützgitter auch einen Rohrstutzen zum Aufnehmen einer Kondenswasserzuführleitung aufweisen. Indem der Rohrstutzen die Kondenswasserzuführleitung fixiert, kann sicher ausgeschlossen werden, dass diese, z.B. beim Transport oder bei der Montage des Gerätes, verbogen wird, und dass deshalb Kondenswasser die Verdunstungsschale verfehlt.

Um eine ausreichende Länge des Rohrstutzens unterbringen zu können, ist es bevorzugt, dass dieser über das Stützgitter hinaus nach oben ausgreift.

Die Kondenswasserzuführleitung, die in die Verdunstungsschale mündet, kann unmittelbar von einer Lagerkammer des Kältegerätes herrühren. Einer bevorzugten Variante zufolge bildet die Kondenswasserzuführleitung einen Überlauf eines Verdunstungsbehälters, der oberhalb der Verdunstungsschale angeordnet ist. Durch die Verwendung des Verdunstungsbehälters zusätzlich zur Verdunstungsschale kann die Verdunstungskapazität des Kältegerätes gesteigert werden, was insbesondere bei hocheffizienten, wenig Abwärme erzeugenden Kältegeräten wichtig ist.

Der Verdunstungsbehälter kann wiederum auf dem Verdichter montiert sein, um über dessen Gehäusewand abgegebene Wärme zu nutzen. Da die freie Wasseroberfläche des Verdunstungsbehälters nicht so groß sein muss wie bei einem Kältegerät, bei dem das gesamte anfallende Kondenswasser durch eine auf den Verdichter montierte Schale verdunstet werden muss, können die Abmessungen des Verdunstungsbehälters und des freien Luftraums über ihm klein gehalten werden, so dass der Platzbedarf des Maschinenraums trotz des Verdunstungsbehälters gering bleibt.

Weitere Merkmale und Vorteile der Erfindung werden deutlich anhand der nachfolgenden Beschreibung von Ausführungsbeispielen unter Bezugnahme auf die beigefügten Figuren.
- Fig. 1: eine perspektivische Ansicht eines Maschinenraums eines Kältegerätes gemäß einer ersten Ausgestaltung und nicht Gegenstand der vorliegenden Erfindung;
- Fig. 2: eine geschnittene perspektivische Ansicht einer Verdunstungsschale gemäß einer zweiten Ausgestaltung und nicht Gegenstand der vorliegenden Erfindung;
- Fig. 3: eine Verdunstungsschale gemäß einer dritten Ausgestaltung und nicht Gegenstand der vorliegenden Erfindung;
- Fig. 4: eine Verdunstungsschale gemäß einer vierten Ausgestaltung und nicht Gegenstand der vorliegenden Erfindung;
- Fig. 5: eine einteilige Verdunstungsschale gemäß einer fünften Ausgestaltung und nicht Gegenstand der vorliegenden Erfindung;
- Fig. 6: eine Verdunstungsschale mit Rohrstutzen zum Aufnehmen einer Kondenswasserzuführleitung und nicht Gegenstand der vorliegenden Erfindung;
- Fig. 7: eine perspektivische Ansicht eines Stützgitters gemäß der Erfindung;
- Fig. 8: eine perspektivische, teilgeschnittene Ansicht einer Verdunstungsschale, an der das Stützgitter der Fig. 7 verwendbar ist; und
- Fig. 9: einen schematischen Schnitt durch einen Aufbau mit einer Verdunstungsschale und einem Stützgitter gemäß Fig. 8 bzw. Fig. 7, einem Verdichter und einem auf dem Verdichter montierten Verdunstungsbehälter.

Fig. 1 zeigt in einer perspektivischen Teilansicht den unteren Bereich der Rückseite eines Kältegerätegehäuses, wie etwa eines Haushaltskühlschranks, -gefrierschranks oder einer Kühl-Gefrier-Kombination. Ein Maschinenraum 1 ist als eine zur Rückseite des Gerätekorpus offene, seitwärts durch Seitenwände 3 und nach oben durch eine Deckenwand begrenzte Nische ausgebildet. Von den Seitenwänden 3 springen in Bodennähe Auflageleisten 5 ins Innere des Maschinenraums 1 vor. Auf diesen Auflagenleisten 5 ruhen schmalseitige Ränder 9 einer in Draufsicht im Wesentlichen rechteckigen Verdunstungsschale 7, die z.B. durch Tiefziehen aus Kunststoff-Flachmaterial oder aus Blech geformt ist.

Über der Verdunstungsschale 7 ist ein Verdichter 11 montiert; mehrere Pfosten 13 halten ihn vom Boden der Verdunstungsschale 7 beabstandet. Die Pfosten 13 können Teil eines Gehäuses des Verdichters 11 sein und am Boden der Schale 7 befestigt sein; sie können aber auch an die Verdunstungsschale 7, z.B. beim Tiefziehen, als von deren Boden aufragende Vorsprünge angeformt sein.

Über der Verdunstungsschale 7 erstreckt sich ein Stützgitter 15 aus gekreuzten, in Breiten- bzw. Tiefenrichtung des Maschinenraums 1 verlaufenden Stäben, deren Enden jeweils auf den schmal- und längsseitigen Rändern 9 der Verdunstungsschale 7 ruhen.

Ein Netzkabel 17 ist hier vom Verdichter 11 ausgehend dargestellt, es könnte aber auch von einer Verteilerschiene an einer Wand des Maschinenraums 1 oder einem beliebigen anderen elektrischen Verbraucher des Kältegerätes ausgehen. Das Netzkabel 17 ist nicht vollständig aus dem Maschinenraum 1 herausgezogen und verläuft daher nicht geradlinig, sondern bildet eine Schleife 19. Die Schleife 19 liegt auf dem Stützgitter 15 auf und kann deshalb nicht in die Verdunstungsschale 7 unterhalb des Stützgitters 15 eingreifen.

Die Notwendigkeit, mit Hilfe des Stützgitters 15 ein Eintauchen des Netzkabels 17 in in der Verdunstungsschale stehendes Kondenswasser zu verhindern, besteht auch dann, wenn das Netzkabel nicht vom Verdichter 11, sondern z.B. von einer (nicht dargestellten) an einer Wand des Maschinenraums 1 befestigten Verteilerdose oder einer Anschlussstelle außerhalb des Maschinenraums 1 ausgeht.

An der Rückwand des Kältekorpus oberhalb des Maschinenraums 1 ist in an sich bekannter Weise ein von dem Verdichter 11 gespeister Drahtrohrverflüssiger 21 montiert. Dieser ist wiederum mit einem Verdampfer im Innern des Korpus in Reihe verbunden, der eine oder mehrere Lagerkammern des Kältegeräts kühlt. Kondenswasser, das sich dabei am Verdampfer niederschlägt, wird über eine Rohrleitung 23 an die Rückwand des Gerätes herausgeführt. Die Rohrleitung 23 endet über der Verdunstungsschale 7, so dass das abgeleitete Kondenswasser in die Verdunstungsschale 7 tropft.

Fig. 2 zeigt eine zweite Ausgestaltung der Verdunstungsschale 7 und des Stützgitters 15 in einer perspektivischen Teilansicht. Die Verdunstungsschale 7 hat einen flachen Boden 25, steil ansteigende Seitenwände 27, und, an den oberen Rand der Seitenwände 27 anschließend, horizontale Ränder 9, die einen die Verdunstungsschale 7 an allen vier Seiten umgebenden Rahmen bilden.

Das Stützgitter 15 ist hier einteilig, z.B. aus Blech, gefertigt. In das Blech ist eine Vielzahl von Öffnungen 29 so geschnitten, dass zwischen zwei benachbarten Öffnungen 29 jeweils nur schmale Stege 31 stehen bleiben. Um die Öffnungen 29 herum ist ein steifer Rahmen 33 bestehen gelassen, der auf dem Rand 9 der Schale an allem vier Seiten aufliegt. Die Öffnungen 29 sich hier rechteckig und in einem Zeilen- und Spaltenmuster angeordnet, so dass die Stege 31 zwischen ihnen sich jeweils durchgehend von einer Seite des Rahmens 33 zur gegenüberliegenden erstrecken. Selbstverständlich kommen auch andere Formen und Anordnungen der Öffnungen 29 in Betracht, z.B. Dreiecke oder Sechsecke, sofern die Gesamtfläche der Öffnungen 29 nur groß genug ist, damit die Stege 31 den Luftaustausch zwischen dem Inneren der Schale 7 und dem Luftraum über dem Stützgitter 15 nicht merklich beeinträchtigen.

An einer der vier Seiten der Verdunstungsschale 7 ist der Rahmen 33 U-förmig zu einem sich über die gesamte Breite der Schale 7 erstreckenden U-Profil 35 umgebogen. Indem das U-Profil 35 den Rand 9 umgreift, definieret es eine Achse, um die das Stützgitter 15 in Bezug auf die Verdunstungsschale 7 schwenkbar ist. An der dem U-Profil 35 gegenüberliegenden Seite des Rahmens 33 sind ein oder zwei überstehende Zungen 37 zu Haken 37 gebogen, die jeweils nach unten hin in eine Einführschräge 39 auslaufen. Das Stützgitter 15 kann somit auf einfache und schnelle Weise an der Verdunstungsschale 7 befestigt werden, indem zunächst das U-Profil 35 des schräg gehaltenen Stützgitters 15 an einem der Ränder 9 in Eingriff gebracht wird und dann das Stützgitter 15 gegen die Verdunstungsschale 7 geschwenkt wird. Dabei stößt zunächst die Einführschräge 39 gegen den ihr gegenüberliegenden Rand 9 der Schale 7, und der Haken 37 wird elastisch aufgebogen, bis die Einführschräge 39 diesen gegenüberliegenden Rand 9 vollständig passiert hat und er in den Haken 37 hinein einrastet.

Um die Tragfähigkeit des Stützgitters 15 zu vergrößern, ist es möglich, wie in Fig. 3 gezeigt, einzelne der Stege 31 zu Rippen 41 zu verbreitern, die bis zum Boden 25 der Verdunstungsschale 7 herabreichen und sich an diesem abstützen. Ein solches belastbares Stützgitter 15 könnte gegebenenfalls unmittelbar auch den Verdichter 11 tragen, so dass die in Fig. 1 gezeigten, durch das Stützgitter 15 hindurchgreifenden Pfosten 13 entfallen könnten.

Das Stützgitter 15 der Fig. 3 kann nicht wie dasjenige der Fig. 2 aus Flachmaterial ausgestanzt werden; hier kommt stattdessen eine Fertigung durch Abformung, z.B. durch Spritzguss von Kunststoff, in Betracht.

Bei der in Fig. 4 gezeigten Ausgestaltung des Stützgitters 15 erstrecken sich Rippen 41, 43 in zwei verschiedene Richtungen. Indem die Enden dieser Rippen 41, 43 an die Seitenwände 27 der Verdunstungsschale 7 anstoßen, ist das Stützgitter 15 in der Schale 7 fixiert, ohne dass es einer Verrastung bedarf.

Fig. 5 zeigt eine Ausgestaltung, bei der das Stützgitter 15 einteilig mit der Verdunstungsschale 7 realisiert ist. Das Stützgitter 15 ist hier durch Oberkanten einer Vielzahl von sich kreuzenden Rippen 45 gebildet, die das Innere der Verdunstungsschale 7 in eine Vielzahl von Fächern 49 unterteilen. Die Rippen 45 sind stellenweise durch sich bis zum Boden 25 erstreckende Kerben 51 unterbrochen, um sicherzustellen, dass die Fächer 49 miteinander kommunizieren und nicht einzelne Fächer 49 trocken fallen können.

Fig. 6 zeigt am Beispiel eines Stützgitters 15 vom in Fig. 2 gezeigten Typ einen Rohrstutzen 53, der das untere Ende der Rohrleitung 23 aufnehmen kann, um so sicherzustellen, dass dieses sich stets über der Verdunstungsschale 7 befindet und kein Kondenswasser verlorengehen kann. Die Länge des Rohrstutzens 53 ist größer als die Höhe der Schale, so dass er sich teilweise über dem Stützgitter erstrecken muss. Eine Höhe des Rohrstutzens 53 von mehreren cm ist wünschenswert, um sicherzustellen, dass das Ende der Rohrleitung 23 trotz möglicherweise von einem Gerät zum anderen fluktuierender Länge der Rohrleitung 23 sicher in dem Rohrstutzen 53 gehalten ist. Der Rohrstutzen 53 verhindert auch, dass Spritzer, die entstehen, wenn das Ende der Rohrleitung 23 nicht die Wasseroberfläche der Verdunstungsschale 7 berührt und Tropfen vom Ende der Rohrleitung 23 herabfallen, sich außerhalb der Verdunstungsschale 7 verteilen.

Fig. 7 zeigt ein aus Kunststoff spritzgeformtes Stützgitter 15 gemäß der Erfindung in perspektivischer Ansicht. Wie das Stützgitter der Fig. 2 ist es an einer Längsseite mit einem U-Profil 35 und an der entgegengesetzten Längsseite mit mehreren Haken 37 zum Verrasten an den Rändern 9 einer Verdunstungsschale 7 ausgestattet. Eine großflächige Aussparung 55 ist zu dem die Haken 37 tragenden Rand hin offen. Die Abmessungen der Aussparung 55 sind an die des Verdichters 11 angepasst, um ein Aufrasten des Stützgitters 15 auf die Verdunstungsschale durch Schwenken um die von dem U-Profil 35 definierte Achse auch dann zu ermöglichen, wenn der Verdichter 11 bereits an der Verdunstungsschale 7 montiert ist.

Fig. 8 zeigt in einer teilweise geschnittenen perspektivischen Ansicht eine Verdunstungsschale 7 und einen Träger 57, die zweckmäßigerweise mit dem Stützgitter 15 der Fig. 7 kombiniert werden können. Der Träger 57 hat hier im Wesentlichen die in Fig. 1 für die Verdunstungsschale 7 gezeigte Gestalt, mit einer flachen, rechteckigen Bodenplatte 59, die Bodenplatte 59 an vier Seiten umgebenden steilen Wänden 61 und einem von den Oberkanten der Wände 61 nach außen abstehenden horizontalen Randsteg 63, der sich jeweils an den Schmalseiten des Trägers 57 an den Auflageleisten 5 abstützt. Aus der Bodenplatte 59 sind vier Laschen 65 freigeschnitten und nach oben abgewinkelt, um Pfosten 13 für die Montage des Verdichters 11 zu bilden.

Die Verdunstungsschale 7 kann hier sehr leicht und dünnwandig sein, da sie fast auf ihrer gesamten Fläche durch den Träger 57 abgestützt ist. Öffnungen 67 im Boden 25 der Verdunstungsschale 7, durch die sich die Pfosten 13 erstrecken, sind von einteilig hochgezogenen Wänden 69 der Schale 7 umgeben, um ein Abfließen des Wassers aus der Schale 7 zu verhindern.

Entlang der Innenseiten der Wände 61, zwischen diesen und den Seitenwänden 27 der Verdunstungsschale 7, verläuft eine Kältemittelleitung 71, die in dem Kältemittelkreislauf des Kältegerätes zwischen dem Verdichter 11 und dem Verflüssiger 21 oder zwischen dem Verflüssiger 21 und einer zum Verdampfer führenden Drosselstelle angeordnet ist. Die geringe Wandstärke der Verdunstungsschale 7 begünstigt den Übergang von Wärme von der Kältemittelleitung 71 auf Kondenswasser in der Verdunstungsschale 7; der Kontakt der Kältemittelleitung 71 mit Wand 61 und Bodenplatte 59 des Trägers 57 fördert die Ausbreitung der Wärme innerhalb des Trägers 57 und damit den Übertritt zum Kondenswasser auf einer großen Oberfläche.

Fig. 9 zeigt einen Querschnitt des Maschinenraums 1 gemäß einer Weiterbildung der Erfindung. Ein Teil der Decke, die den Maschinenraum 1 nach oben begrenzt ist, mit 73 bezeichnet. Von dieser Decke 73 durch einen Luftraum 75 beabstandet ist auf dem Verdichter 11 ein flach schalenförmiger Verdunstungsbehälter 77 montiert, der durch unmittelbaren Kontakt mit dem Verdichter 11 erwärmt ist. Die Rohrleitung 23, die Kondenswasser aus dem Inneren des Kältegerätegehäuses ableitet, mündet hier in den Verdunstungsbehälter 77. Ein vertikales Überlaufrohr 79 erstreckt sich durch den Boden des Verdunstungsbehälters 77, und sein in den Verdichtungsbehälter 77 hineinragendes oberes Ende definiert den höchsten erreichbaren Wasserspiegel 81 im Verdichtungsbehälter 77. Wenn der Zustrom von Kondenswasser über die Rohrleitung 23 die Verdunstungskapazität des Verdichtungsbehälters 77 übersteigt und der Wasserspiegel 81 erreicht ist, läuft Wasser über das Überlaufrohr 79 in die unter dem Verdichter 11 angebrachte Verdunstungsschale 7 ab. Die Verdunstungsschale 7 ist wie in Fig. 8 gezeigt in einem Träger 57 gehalten und durch die zwischen dem Träger 57 und der Schale 7 verlaufende Kältemittelleitung 71 beheizt. Auf die Ränder des Trägers 57 ist ein Stützgitter 15, z.B. vom in Fig. 6 gezeigten Typ, aufgerastet. Träger 57 und Stützgitter 15 ergänzen sich so zu einem die Verdunstungsschale 7 umschließenden Gehäuse, so dass eine zusätzliche Fixierung der Verdunstungsschale 7 nicht erforderlich ist.

## Patentansprüche

1. Kältegerät, insbesondere Haushaltskältegerät, mit einer Verdunstungsschale (7) und einem spannungsführenden Kabel (17), das in einem Luftraum über der Verdunstungsschale (7) platzierbar ist, wobei ein Stützgitter (15) sich über einem Wasserspiegel der Verdunstungsschale (7) erstreckt, **dadurch gekennzeichnet, dass** das Stützgitter (7) eine randoffene Aussparung (55) aufweist, in der ein Verdichter (11) angeordnet ist.

2. Kältegerät nach Anspruch 1, **dadurch gekennzeichnet, dass** das Stützgitter (15) wenigstens teilweise durch obere Kanten von in die Verdunstungsschale (7) eintauchenden Rippen (41, 43) gebildet ist.

3. Kältegerät nach Anspruch 1 oder 2, **dadurch gekennzeichnet, dass** das Stützgitter (15) wenigstens teilweise durch sich über einer Wasseroberfläche der Verdunstungsschale (7) erstreckende Stege (31) gebildet ist.

4. Kältegerät nach einem der Ansprüche 1 bis 3, **dadurch gekennzeichnet, dass** das Stützgitter (15, 45) einteilig mit der Verdunstungsschale (7) ausgebildet ist.

5. Kältegerät nach einem der Ansprüche 1 bis 3, **dadurch gekennzeichnet, dass** das Stützgitter (15) an der Verdunstungsschale (7), insbesondere an Rändern (9) der Verdunstungsschale, oder an einem Träger (57) der Verdunstungsschale (7) formschlüssig verankert ist.

6. Kältegerät nach einem der Ansprüche 1 bis 3, **dadurch gekennzeichnet, dass** das Stützgitter (15) und ein Träger (57) der Verdunstungsschale (7) eine Aufnahme begrenzen, in der die Verdunstungsschale (7) fixiert ist.

7. Kältegerät nach Anspruch 6, **dadurch gekennzeichnet, dass** der Träger (57) ferner einen über der Verdunstungsschale (7) angeordneten Verdichter (11) unterstützt.

8. Kältegerät nach Anspruch 7, **dadurch gekennzeichnet, dass** Pfosten (13), die den Verdichter (11) mit dem Träger (57) verbinden, sich durch Durchgänge (67) der Verdunstungsschale (7) erstrecken.

9. Kältegerät nach einem der vorhergehenden Ansprüche, **dadurch gekennzeichnet, dass** das Stützgitter (15) an einer Bodenfläche (25) der Verdunstungsschale (7) abgestützt ist.

10. Kältegerät nach einem der vorhergehenden Ansprüche, **dadurch gekennzeichnet, dass** es einen Maschinenraum (1) aufweist, an dessen Boden die Verdunstungsschale (7) angeordnet ist.

11. Kältegerät nach einem der vorhergehenden Ansprüche, **dadurch gekennzeichnet, dass** das Stützgitter (15) einen Rohrstutzen (53) zum Aufnehmen einer Kondenswasserzuführleitung (23; 79) aufweist.

12. Kältegerät nach Anspruch 11, **dadurch gekennzeichnet, dass** der Rohrstutzen (53) über das Stützgitter (15) hinaus nach oben ausgreift.

13. Kältegerät nach Anspruch 11 oder 12, **dadurch gekennzeichnet, dass** die Kondenswasserzuführleitung (79) einen Überlauf eines Verdunstungsbehälters (77) bildet, der oberhalb der Verdunstungsschale (7) angeordnet ist.

14. Kältegerät nach Anspruch 13, **dadurch gekennzeichnet, dass** der Verdunstungsbehälter (77) auf einem Verdichter (11) montiert ist.

## Claims

1. Refrigeration appliance, in particular household refrigeration appliance, having an evaporation tray (7) and a live cable (17) which can be placed in an air space above the evaporation tray (7), wherein a support grid (15) extends above a water level of the evaporation tray (7), **characterised in that** the support grid (7) has an open-edged recess (55) in which a compressor (11) is arranged.

2. Refrigeration appliance according to claim 1, **characterised in that** the support grid (15) is at least partially formed by upper edges of ribs (41, 43) dipping into the evaporation tray (7).

3. Refrigeration appliance according to claim 1 or 2, **characterised in that** the support grid (15) is formed at least partially by webs (31) extending above a water surface of the evaporation tray (7).

4. Refrigeration appliance according to one of claims 1 to 3, **characterised in that** the support grid (15, 45) is formed integrally with the evaporation tray (7).

5. Refrigeration appliance according to one of claims 1 to 3, **characterised in that** the support grid (15) is anchored in form-fit manner on the evaporation tray (7), in particular on edges (9) of the evaporation tray, or on a carrier (57) of the evaporation tray (7).

6. Refrigeration appliance according to one of claims 1 to 3, **characterised in that** the support grid (15) and a carrier (57) of the evaporation tray (7) delimit a receptacle in which the evaporation tray (7) is fixed.

7. Refrigeration appliance according to claim 6, **characterised in that** the carrier (57) further supports a compressor (11) arranged above the evaporation tray (7).

8. Refrigeration appliance according to claim 7, **characterised in that** posts (13) which connect the compressor (11) to the carrier (57) extend through passages (67) of the evaporation tray (7).

9. Refrigeration appliance according to one of the preceding claims, **characterised in that** the support grid (15) is supported on a bottom surface (25) of the evaporation tray (7).

10. Refrigeration appliance according to one of the preceding claims, **characterised in that** it comprises a machine space (1), on the bottom of which the evaporation tray (7) is arranged.

11. Refrigeration appliance according to one of the preceding claims, **characterised in that** the support grid (15) has a pipe socket (53) for receiving a condensate water supply line (23; 79).

12. Refrigeration appliance according to claim 11, **characterised in that** the pipe socket (53) extends upwards beyond the support grid (15).

13. Refrigeration appliance according to claim 11 or 12, **characterised in that** the condensate water supply line (79) forms an overflow of an evaporation container (77), which is arranged above the evaporation tray (7).

14. Refrigeration appliance according to claim 13, **characterised in that** the evaporation container (77) is mounted on a compressor (11).

## Revendications

1. Appareil frigorifique, notamment appareil frigorifique ménager, comportant un bac d'évaporation (7) et un câble conduisant une tension (17) pouvant être placé dans un espace vide au-dessus du bac d'évaporation (7), dans lequel une grille de support (15) s'étend au-dessus d'un niveau d'eau du bac d'évaporation (7),
**caractérisé en ce que** la grille de support (7) comporte une cavité (55) ouverte au bord, dans laquelle un compresseur (11) est disposé.

2. Appareil frigorifique selon la revendication 1, **caractérisé en ce que** la grille de support (15) est formée au moins en partie par des bords supérieurs de nervures (41, 43) immergées dans le bac d'évaporation (7).

3. Appareil frigorifique selon la revendication 1 ou 2, **caractérisé en ce que** la grille de support (15) est formée au moins en partie par des barrettes (31) s'étendant au-dessus de la surface de l'eau du bac d'évaporation (7).

4. Appareil frigorifique selon l'une des revendications 1 à 3, **caractérisé en ce que** la grille de support (15, 45) est formée d'une seule pièce avec le bac d'évaporation (7).

5. Appareil frigorifique selon l'une des revendications 1 à 3, **caractérisé en ce que** la grille de support (15) est ancrée par complémentarité de forme sur le bac d'évaporation (7), notamment sur des bords (9) du bac d'évaporation (7) ou sur un support (57) du bac d'évaporation (7).

6. Appareil frigorifique selon l'une des revendications 1 à 3, **caractérisé en ce que** la grille de support (15) et un support (57) du bac d'évaporation (7) délimitent un logement dans lequel le bac d'évaporation (7) est fixé.

7. Appareil frigorifique selon la revendication 6, **caractérisé en ce que** le support (57) supporte en outre un compresseur (11) disposé au-dessus du bac d'évaporation (7).

8. Appareil frigorifique selon la revendication 7, **caractérisé en ce que** des montants (13), qui relient le compresseur au support (57), s'étendent à travers des passages (67) du bac d'évaporation (7).

9. Appareil frigorifique selon l'une des revendications précédentes, **caractérisé en ce que** la grille de support (15) s'appuie sur une surface de fond (25) du bac d'évaporation (7).

10. Appareil frigorifique selon l'une des revendications précédentes, **caractérisé en ce qu'**il comprend un compartiment de machine (1) sur le fond duquel le bac d'évaporation (7) est disposé.

11. Appareil frigorifique selon l'une des revendications précédentes, **caractérisé en ce que** la grille de support (15) comprend une tubulure (53) destinée à recevoir une conduite d'amenée d'eau condensée (23, 79).

12. Appareil frigorifique selon la revendication 11, **caractérisé en ce que** la tubulure (53) dépasse au-dessus de la grille de support (15) à l'extérieur vers le haut.

13. Appareil frigorifique selon la revendication 11 ou 12, **caractérisé en ce que** la conduite d'amenée d'eau condensée (79) forme un trop-plein d'une cuve d'évaporation (77) qui est disposée au-dessus du bac d'évaporation (7).

14. Appareil frigorifique selon la revendication 13, **caractérisé en ce que** la cuve d'évaporation (77) est montée sur un compresseur (11).
